# EUROPÄISCHE PATENTSCHRIFT

(11) **EP 1 411 212 B1**
(45) Veröffentlichungstag und Bekanntmachung des Hinweises auf die Patenterteilung: **14.03.2007**
(21) Anmeldenummer: 03021029.8
(22) Anmeldetag: 17.09.2003
(51) Int. Cl.: F01L 9/04

(54) **Elektromagnetische Ventiltriebvorrichtung mit verdrehgesicherter Neutrallagenverstellschraube**
Electromagnetic valve actuating mechanism with a locking neutral position screw
Dispositif de commande de soupape électromagnétique avec une vis d'ajustage non dévissable de mise à zéro

(30) Priorität: 17.10.2002 DE 10248328
(43) Veröffentlichungstag der Anmeldung: 21.04.2004
(73) Patentinhaber: Bayerische Motoren Werke Aktiengesellschaft, 80809 München (DE)
(72) Erfinder: Hadaller, Josef, 84098 Hohenthann (DE); Meyer, Johannes, 85757 Karlsfeld (DE)

(56) Entgegenhaltungen:
- EP-A- 0 662 697
- DE-A- 3 500 530
- DE-A- 10 043 803
- DE-A- 19 826 832
- DE-U- 20 109 597
- US-B1- 6 418 892

## Beschreibung

Die vorliegende Erfindung betrifft eine elektromagnetische Ventiltriebvorrichtung gemäß dem Oberbegriff des Patentanspruches 1.

Aus der DE 694 09 485 T2 ist ein elektromagnetischer Ventiltrieb bekannt. Der Ventiltrieb besteht im wesentlichen aus einem axial verschieblichen Stellglied, das auch als Anker bezeichnet werden kann, und das eine Ankerplatte aufweist. Das Stellglied ist zur Betätigung eines Einlass- bzw. Auslassventils vorgesehen. Das Stellglied wird mittels zwei Druckfedern in einer Neutralstellung gehalten. Die eine Druckfeder ist auf der ventilnahen Seite der Ankerplatte angeordnet. Die andere Feder ist auf der ventilfernen Seite der Ankerplatte angeordnet. Zur Betätigung des Stellglieds bzw. des Ventils sind beiden Seiten der Ankerplatte jeweils ein Elektromagnet angeordnet, die in Verschieberichtung beabstandet voneinander sind. Der eine Elektromagnet ist zum Öffnen, der andere zum Schließen des Ventils vorgesehen. Die beiden Federn sind durch eine in ein Gehäuseelement eingeschraubte Verstellschraube vorgespannt. Die Verstellschraube drückt unmittelbar gegen ein Ende einer der beiden Federn. Durch Verdrehen der Verstellschraube kann einerseits die Vorspannung der beiden Federn verändert werden. Zum anderen kann die Neutrallage, die die Ankerplatte zwischen den beiden Elektromagneten einnimmt, verstellt werden. Die Verstellung erfolgt durch Verdrehen der Verstellschraube. Die Verstellschraube ist durch eine Kontermutter gegen selbsttätiges Losdrehen gesichert.

Eine Kontermutter ist zwar eine relativ zuverlässige Losdrehsicherung. Ein wesentlicher Nachteil besteht jedoch darin, dass zum Anziehen bzw. Losdrehen der Kontermutter der Zylinderkopfdeckel, unter dem sich die gesamte Anordnung befindet, entfernt werden muss. Ein weiterer Nachteil besteht darin, dass zum Ansetzen eines Schraubenschlüssels an die Kontermutter relativ viel Montageraum erforderlich ist. Dies ist insbesondere bei V-Motoren problematisch. Bei V-Motoren sind die Zylinderköpfe zur Seite hin geneigt und es steht relativ wenig Montageraum im Bereich zwischen dem Zylinderkopf und der Vorderbauwand zur Verfügung. Ein weiterer Nachteil besteht darin, dass für jedes Ventil bzw. für jedes Stellglied eine separate Losdrehsicherung in Form einer Kontermutter vorgesehen sein muss.

Aufgabe der Erfindung ist es, eine elektromagnetische Ventiltriebvorrichtung mit einer verbesserten Losdrehsicherung für die Verstellschraube zu schaffen.

Diese Aufgabe wird durch die Merkmale des Patentanspruches 1 gelöst. Vorteilhafte Ausgestaltungen und Weiterbildungen der Erfindung sind den Unteransprüchen zu entnehmen.

Das Grundprinzip der Erfindung besteht in einer Verstellschraube, die außen, z.B. an ihrem Außenumfang, eine Profilierung aufweist. Ferner ist ein federblechartiges Verdrehsicherungselement vorgesehen, das im montierten Zustand gegen die Profilierung der Verstellschraube vorgespannt ist und das kraftschlüssig und/oder formschlüssig ein selbsttätiges Losdrehen der Verstellschraube verhindert.

Nach einer Weiterbildung der Erfindung weist das Federblech einen Federblecharm auf, dessen eines Ende an einem Halteelement befestigt ist und dessen anderes Ende mittels einer Spannschraube, oder genauer gesagt durch den Kopf der Spannschraube, derart aufgebogen wird, dass das Federblech von außen gegen die Profilierung drückt. Zum Verstellen der Verstellschraube braucht also lediglich die Spannschraube gelockert werden. Durch Lockern der Spannschraube nimmt man den Anpressdruck mit dem das Federblech gegen die Profilierung drückt, weg. Die Verstellschraube kann dann mühelos verdreht werden.

Vorzugsweise hat das Federblech die Form eines Blechstreifens, wobei die Querrichtung des Blechstreifens im wesentlichen parallel zum Schaft der Spannschraube ist.

Nach einer Weiterbildung der Erfindung weist der Blechstreifen einen schrägen Abschnitt auf, der sich in einen Bereich unterhalb des Schraubenkopfes erstreckt. Dieser schräge Abschnitt fällt zum freien Ende des Schraubenschaftes ab. Beim Anziehen der Spannschraube drückt der Spannschraubenkopf von oben auf den schrägen Abschnitt. Beim weiteren Festschrauben weicht der schräge Abschnitt seitlich aus, was dazu führt, dass das Federblech aufgebogen wird und von außen gegen die Profilierung drückt.

Vorzugsweise können für zwei Ventile oder genauer gesagt für die Verstellschrauben zweier Ventile ein gemeinsames zweiarmiges Verdrehsicherungselement vorgesehen sein. Vorzugsweise hat das Verdrehsicherungselement die Form eines U und ist im Bereich zwischen den beiden Verstellschrauben angeordnet. Die Spannschraube ist im Bereich zwischen den Schenkeln des U-förmigen Verdrehsicherungselements angeordnet. Beim Anziehen der Spannschraube werden die Schenkel durch den Spannschraubenkopf auseinandergedrückt. Die Schenkel des U-förmigen Verdrehsicherungselementes werden also aufgebogen und gegen die zugeordnete Verstellschraube gedrückt.

Die Profilierung kann beispielsweise eine Rändelung sein. Vorzugsweise ist die Verstellschraube eine Innensechskantschraube, was eine sehr kompakte Bauweise und eine einfache Montage ermöglicht. Beispielsweise kann im Zylinderkopfdeckel eine Verstellbohrung vorgesehen sein, über die ein Sechskantschlüssel zum Lösen bzw. Anziehen der Innensechskantschraube und ein Verdrehwerkzeug für die Verstellschraube eingeführt werden kann, ohne dass der Zylinderkopfdeckel abgenommen werden muss.

Im folgenden wird die Erfindung im Zusammenhang mit der Zeichnung näher erläutert. Es zeigen:
- Figur 1: Eine perspektivische Darstellung einer elektromagnetischen Ventiltriebvorrichtung mit zwei Ventileinheiten;
- Figur 2: eine Draufsicht auf die beiden Ventileinheiten; und
- Figur 3: einen Querschnitt im Bereich der Spannschraube des Verdrehsicherungselementes.

Figur 1 zeigt zwei Ventileinheiten 1, 2 einer elektromagnetischen Ventiltriebvorrichtung. Jede der beiden Ventileinheiten 1, 2 weist eine Verstellschraube 3, 4 mit einem Innensechskant 5, 6 auf, der zum Ansetzen eines Verstellwerkzeugs vorgesehen ist. Anstatt eines Innensechskant kann auch eine andere Form, wie z.B. eine Dreiecksform, gewählt werden.

Die Verstellschrauben 3, 4 sind jeweils in ein Aktuatorgehäuse 7 eingeschraubt. Im Innern des Aktuatorgehäuses 7 sind die zur Ansteuerung der Ventile vorgesehenen Stellanker untergebracht. Jeder der beiden Stellanker kann in bekannter Weise durch zugeordnete Elektromagneten vor- bzw. zurückverschoben werden, was ein Öffnen bzw. Schließen der Ventile ermöglicht. Dies ist ausführlich in der oben genannten DE 694 09 485 T2 beschrieben, auf die in vollem Umfang Bezug genommen wird. Im stromlosen Zustand der Elektromagneten werden die Stellanker durch in Verschieberichtung hintereinander angeordnete, in entgegengesetzte Richtungen wirkende Druckfedern in ihrer jeweiligen Neutralstellung gehalten. Ein Ende einer Druckfeder eines jeden Druckfederpaares wird durch die zugeordnete Verstellschraube 3, 4 abgestützt. Durch Verdrehen der Verstellschraube kann die Vorspannung des zugeordneten Druckfederpaares sowie die Lage der Neutralstellung des Ankers einjustiert werden. Dies geschieht in der Werkstatt.

Nach Einjustierung der Neutralstellung durch die Verstellschrauben 3, 4 müssen diese gegen selbsttätiges Losdrehen gesichert werden. Hierzu ist ein U-förmiges Verdrehsicherungselement 8 vorgesehen. Das Verdrehsicherungselement 8 hat hier eine symmetrische Form. Genauer gesagt handelt sich hier um ein U-förmiges Federblech. Die Federblechebene oder genauer gesagt eine "Querrichtung" des Federblechs ist im wesentlichen parallel zu den Schaftrichtungen der beiden Verstellschrauben 3, 4. Das U-förmige Federblech ist im Verbindungsbereich seiner beiden Schenkel 9, 10 mittels einer Befestigungsschraube 11 am Aktuatorgehäuse 7 befestigt. Die freien Enden der Schenkel 9, 10 sind nach außen aufgebogen. Die freien Enden weisen in ihrem unteren Bereich jeweils einen nach innen gebogenen schrägen Abschnitt 12, 13 auf, was besser aus den Figuren 2, 3 ersichtlich ist. Ferner ist im Bereich der freien Enden der Schenkel 9, 10 eine Spannschraube vorgesehen, die einen Spannschraubenkopf 14 und einen Schaft 15 aufweist. Die Befestigungsschraube 11 und die Spannschraube 14 weisen hier ebenfalls jeweils einen Innensechskant auf.

Wie am besten aus Figur 3 ersichtlich ist, fallen die schrägen Abschnitte, 12, 13 der Schenkel 9, 10 zum freien Ende des Spannschraubenschaftes 15 hin ab. Die schrägen Abschnitte 12, 13 ragen in einen Bereich unterhalb des Spannschraubenkopfes 14. Beim Festschrauben der Spannschraube setzt die Unterseite des Spannschraubenkopfes 14 dann auf den schrägen Abschnitten auf und drückt die Schenkel 9, 10 des Verdrehsicherungselementes 8 auseinander. Die Außenseiten der Schenkel 9, 10 werden somit gegen den Umfang der Verstellschrauben 3, 4 gedrückt.

Am Umfang der Verstellschrauben 3, 4 ist eine Profilierung bzw. eine Rändelung 16, 17 vorgesehen. Zusätzlich können auch die Außenseiten der Schenkel 9, 10 profiliert bzw. gerändelt sein. Die Schenkel 9, 10 greifen somit kraftschlüssig und/oder formschlüssig an den Verstellschrauben an und verhindern ein selbsttätiges Losdrehen und somit eine selbsttätige Verstellung der Federvorspannung und der Neutrallage der Stellgliedanklerplatte.

## Patentansprüche

1. Elektromagnetische Ventiltriebvorrichtung für einen Verbrennungsmotor mit einem axial verschieblichen Stellglied zum Öffnen bzw. Schließen eines Ventils,
zwei in Verschieberichtung hintereinander angeordneten Federn, welche das Stellglied in einer Neutralstellung halten,
einer Verstellschraube (3, 4), mittels der die Vorspannung der Federn und die Lage der Neutralstellung des Stellglieds veränderbar ist, und
einem Verdrehsicherungselement (8), das von außen an der Verstellschraube (3, 4) angreift und eine selbsttätige Verdrehung der Verstellschraube (3, 4) verhindert,
**dadurch gekennzeichnet, dass** die Verstellschraube (8) an ihrer Außenseite eine Profilierung (16, 17) aufweist und dass das Verdrehsicherungselement ein Federblech ist, das von außen gegen die Profilierung drückt.

2. Elektromagnetische Ventiltriebvorrichtung nach Anspruch 1, wobei das Federblech (8) eine entsprechende Gegenprofilierung aufweist, die formschlüssig in die Profilierung eingreift.

3. Elektromagnetische Ventiltriebvorrichtung nach Anspruch 1 oder 2, wobei das Federblech einen Federblecharm (9, 10) aufweist, dessen eines Ende an einem Halteelement (7) befestigt ist und dessen anderes Ende durch Festschrauben einer Spannschraube (14, 15) durch einen Kopf (14) der Spannschraube derart aufbiegbar ist, dass das Federblech (8) von außen gegen die Profilierung (16, 17) drückt.

4. Elektromagnetische Ventiltriebvorrichtung nach einem der Ansprüche 1 bis 3, wobei das Federblech die Form eines Blechstreifens hat.

5. Elektromagnetische Ventiltriebvorrichtung nach Anspruch 4, wobei eine Querrichtung des Blechstreifens im wesentlichen parallel zum Schaft (15) der Spannschraube (14, 15) ist.

6. Elektromagnetische Ventiltriebvorrichtung nach einem Ansprüche 4 oder 5, wobei der Blechstreifen einen schrägen Abschnitt (12, 13) aufweist, der sich in einen Bereich unterhalb des Schraubenkopfes (14) erstreckt, wobei der schräge Abschnitt (12, 13) zum freien Ende des Schraubenschaftes (15) hin abfällt, so dass der Schraubenkopf (14) bei angezogener Spannschraube (13, 14) an dem schrägen Abschnitt (12, 13) anliegt und das Federblech (8) derart aufbiegt, dass es von außen gegen die Profilierung (16, 17) drückt.

7. Elektromagnetische Ventiltriebvorrichtung nach einem der Ansprüche 1 bis 6, wobei zwei nebeneinander angeordnete Ventileinheiten (1, 2) vorgesehen sind, wobei jeder Ventileinheit (1, 2) jeweils eine solche Verstellschraube (3, 4) zugeordnet ist und dass im Bereich zwischen den beiden Ventileinheiten (1, 2) ein zweiarmiges Verdrehsicherungselement (8) angeordnet ist, das von außen gegen die Profilierungen (16, 17) der Verstellschrauben (3, 4) der Ventileinheiten (1, 2) drückt.

8. Elektromagnetische Ventiltriebvorrichtung nach einem der Ansprüche 1 bis 7, wobei das Verdrehsicherungselement die Form eines U hat und die Spannschraube (14, 15) im Bereich der freien Enden der Schenkel (9, 10) des U-förmigen Verdrehsicherungselementes (8) angeordnet ist.

9. Elektromagnetische Ventiltriebvorrichtung nach Anspruch 8, wobei im Bereich zwischen den beiden Schenkeln (9, 10) des U-förmigen Verdrehsicherungselements (8) das Verdrehsicherungselement (8) mittels einer Befestigungsschraube (11) an dem Halteelement (7) befestigt ist.

10. Elektromagnetische Ventiltriebvorrichtung nach einem der Ansprüche 1 bis 9, wobei die Profilierung eine Rändelung ist.

11. Elektromagnetische Ventiltriebvorrichtung nach einem der Ansprüche 1 bis 10, wobei die Verstellschraube (3, 4) und die Spannschraube (14, 15) jeweils Innensechskantschrauben sind.

## Claims

1. An electromagnetic valve drive device for an internal combustion engine, comprising an axially movable adjusting element for opening or closing a valve,
two springs disposed one behind the other in the direction of adjustment and holding the adjusting element in a neutral position,
an adjusting screw (3, 4) for varying the prestress on the springs and the neutral position of the adjusting element and
an anti-torsion element (8) which acts from the exterior on the adjusting screw (3, 4) and prevents automatic rotation of the adjusting screw (3, 4), **characterised in that** the adjusting screw (8) is profiled (16, 17) on the outside and the anti-torsion element is a sheet-metal spring which presses on the exterior against the profiling.

2. An electromagnetic valve drive device according to claim 1, wherein the sheet metal spring (8) has matching profiling and positively engages the previously-mentioned profiling.

3. An electromagnetic valve drive device according to claim 1 or claim 2, wherein the sheet-metal spring has an arm (9, 10), one end of which is fastened to a retaining element (7) whereas the other end, when tightened by a clamping screw (14, 15) can be bent by the screw head (14) so that the sheet-metal spring (8) presses from the exterior against the profiling (16, 17).

4. An electromagnetic valve drive arrangement according to any of claims 1 to 3, wherein the sheet-metal spring is a sheet-metal strip.

5. An electromagnetic valve drive arrangement according to claim 4, wherein a transverse direction through the sheet-metal strip is substantially parallel with the shank (15) of the clamping screw (14, 15).

6. An electromagnetic valve drive device according to claim 4 or claim 5, wherein the sheet-metal strip has a sloping portion (12, 13) which extends in a region underneath the screwhead (14), wherein the sloping portion (12, 13) slopes downwards towards the free end of the shank (15), so that when the clamping screw (13, 14) is tightened its head (14) abuts the sloping portion (12, 13) and bends the sheet-metal spring (8) so that it presses from the exterior against the profiling (16, 17).

7. An electromagnetic valve drive device according to any of claims 1 to 6, wherein two valve units (1, 2) are provided side by side, each valve unit (1, 2) being associated with a said adjusting screw (3, 4), and a two-armed anti-torsion element (8) is disposed between the two valve units (1, 2) and presses from the exterior against the profiling (16, 17) on the screws (3, 4) for adjusting the valve units (1, 2).

8. An electromagnetic valve drive device according to any of claims 1 to 7, wherein the anti-torsion element has a U shape and the clamping screw (14, 15) is disposed at the free ends of the limbs (9, 10) of the U-shaped anti-torsion element (8).

9. An electromagnetic valve drive device according to claim 8, wherein in the region between its two limbs (9, 10), the U-shaped anti-torsion element (8) is fastened to the retaining element (7) by a screw (11).

10. An electromagnetic valve drive device according to any of claims 1 to 9, wherein the profiling is a milled edge.

11. An electromagnetic valve drive device according to any of claims 1 to 10, wherein the adjusting screw (3, 4) and the clamping screw (14, 15) are both hexagon-socket screws.

## Revendications

1. Dispositif électromagnétique de commande de soupape pour un moteur à combustion interne, comportant :
- un organe de réglage coulissant pour ouvrir ou fermer une soupape,
- deux ressorts disposés l'un derrière l'autre selon la direction de coulissement et qui maintiennent l'organe de réglage associé en position neutre,
- une vis de réglage (3, 4) permettant de faire varier la précontrainte des ressorts et la position neutre de l'organe de réglage,
- un élément anti-rotation (8) qui est en prise par l'extérieur avec la vis de réglage (3, 4) et empêche cette vis (3, 4) de tourner d'elle-même,
**caractérisé en ce que**
la vis de réglage (8) présente sur sa partie externe un profilage (16, 17) sur lequel est appliqué en pression de l'extérieur, l'élément anti-rotation constitué par une tôle élastique.

2. Dispositif électromagnétique de commande de soupape selon la revendication 1,
**caractérisé en ce que**
la tôle élastique (8) présente un profilage d'opposition correspondant, en prise par verrouillage de combinaison de formes avec le profilage de la vis de réglage.

3. Dispositif électromagnétique de commande de soupape selon la revendication 1 ou 2,
**caractérisé en ce que**
la tôle élastique présente un bras (9, 10) dont une extrémité est fixée sur un élément de maintien (7), tandis que l'autre extrémité, par vissage d'une vis de serrage (14, 15), peut plier sous l'action de la tête (14) de cette vis, de manière que la tôle élastique (8) soit en pression de l'extérieur sur le profilage (16, 17).

4. Dispositif électromagnétique de commande de soupape selon une des revendications 1 à 3,
**caractérisé en ce que**
la tôle élastique a la forme d'une bande.

5. Dispositif électromagnétique de commande de soupape selon la revendication 4,
**caractérisé en ce qu'**
une direction transversale de la bande de tôle est essentiellement parallèle à la tige (15) de la vis de serrage (14, 15) .

6. Dispositif électromagnétique de commande de soupape selon la revendication 4 ou 5,
**caractérisé en ce que**
la bande de tôle présente une partie oblique (12, 13) s'étendant dans la zone située en dessous de la tête de vis (14) et cette partie (12, 13) descend en direction de l'extrémité libre de la tige de vis (15), de sorte que la tête de vis (14), quand la vis de serrage (13, 14) est vissée, vient s'appliquer sur la partie oblique (12, 13) en pliant la tôle élastique (8), ce qui la met en pression de l'extérieur sur le profilage (16, 17).

7. Dispositif électromagnétique de commande de soupape selon une des revendications 1 à 6,
**caractérisé en ce que**
deux unités de soupape (1, 2) sont disposées côte à côte, une vis de réglage (3, 4) étant associée à chacune d'elle, et entre les deux unités de soupape (1, 2) un élément anti-rotation (8) à deux bras, est appliqué en pression de l'extérieur sur les profilages (16, 17) des vis de réglage (3, 4) des unités de soupape (1, 2).

8. Dispositif électromagnétique de commande de soupape selon une des revendications 1 à 7,
**caractérisé en ce que**
l'élément anti-rotation (8) a la forme d'un U, et la vis de réglage (14, 15) est montée dans la zone des extrémités libres des branches (9, 10) de l'élément anti-rotation (8) en forme d'U.

9. Dispositif électromagnétique de commande de soupape selon la revendication 8,
**caractérisé en ce que**
l'élément (8) anti-rotation en forme d'U est fixé à l'élément de maintien (7) par une vis de fixation (11) entre ses deux branches (9, 10).

10. Dispositif électromagnétique de commande de soupape selon une des revendications 1 à 9,
**caractérisé en ce que**
le profilage est un moletage.

11. Dispositif électromagnétique de commande de soupape selon une des revendications 1 à 10,
**caractérisé en ce que**
la vis de réglage (3, 4) et la vis de serrage (14, 15) sont toutes deux des vis à six pans en creux.
